# DEMANDE DE BREVET EUROPEEN

(11) **EP 1 435 594 A1**
(43) Date de publication de la demande: **07.07.2004**
(21) Numéro de dépôt: 03356154.9
(22) Date de dépôt: 15.10.2003
(51) Int. Cl.: G07D 9/00, G07D 1/08

(54) **Distributeur portable pour pièces de monnaie**

(30) Priorité: 16.10.2002 FR 0213026
(71) Demandeur: Plantaz, Jean-Claude, 74000 Annecy (FR); Dreville, Patrick, 74600 Seynod (FR)
(72) Inventeur: Plantaz, Jean-Claude, 74000 Annecy (FR); Dreville, Patrick, 74600 Seynod (FR)
(74) Mandataire: Poncet, Jean-François

(57) **Abrégé**

Un distributeur selon l'invention comprend un boîtier (1) ayant une pluralité d'alvéoles (7-14) ouvertes sur une face supérieure (2) et conformées chacune pour recevoir une pile de pièces de monnaie. Chaque alvéole (7-14) comprend un piston (7a-14a) sollicité par un ressort interne pour pousser axialement les pièces vers l'extérieur, des guides latéraux (7b, 7c) limitant le déplacement axial de la pièce supérieure tout en autorisant son glissement radial. Le boîtier (1) présente, en regardant sa face supérieure (2), un contour en spirale ayant un rayon régulièrement croissant et se refermant par un décrochement (6). Les alvéoles comprennent des alvéoles périphériques (7-13) régulièrement réparties en périphérie et rangées en fonction de leurs diamètres croissants, l'alvéole centrale (14) ayant un diamètre maximal. On assure ainsi un rangement dans l'ordre croissant des pièces, facilitant leur reconnaissance, tout en minimisant la taille du distributeur.

## Description

La présente invention concerne les dispositifs portables permettant de contenir des pièces de monnaie et de les rendre accessibles à l'utilisateur pour les transactions financières de détails.

L'invention concerne plus particulièrement un distributeur portable pour pièces de monnaie, contenant une pluralité de piles de pièces de monnaie, les pièces étant identiques dans chaque pile de pièces de monnaie, et l'utilisateur ayant accès à la première pièce de chaque pile de pièces de monnaie.

Les transactions financières de détails nécessitent la manipulation de pièces de monnaie différentes, qu'il faut associer pour réaliser un montant déterminé. Lorsqu'on met les pièces de monnaie en vrac dans une poche ou dans un porte monnaie, il faut trier les pièces pour ensuite les assembler de façon appropriée afin de réaliser le montant nécessaire. La difficulté est alors de trier les pièces, ce qui nécessite de les reconnaître. Les personnes à capacité visuelle réduite ont de grandes difficultés pour effectuer cette opération, et doivent reconnaître les pièces au touché ce qui nécessite un apprentissage et n'exclut pas les risques d'erreurs.

On connaît déjà des présentoirs de pièces que les commerçants utilisent en rangeant les pièces par catégories selon des piles disposées horizontalement côte à côte les unes après les autres. Un tel dispositif est commode mais n'est pas portable, et en particulier ne peut pas être retourné et manipulé dans tous les sens sans risque de faire chuter les pièces.

L'invention propose un distributeur portable pour pièces de monnaie, pouvant être manipulé et retourné dans tous les sens, et permettant à l'utilisateur d'avoir accès aux pièces de monnaie dans un ordre prédéfini reconnaissable, de sorte que l'utilisateur peut prélever des pièces dont il connaît la valeur par leur emplacement sans avoir à lire les inscriptions qu'elles portent ni à les reconnaître par le touché.

L'invention vise à faciliter encore la reconnaissance des pièces, de façon que la distribution des pièces soit rapide et que les risques d'erreurs soient minimisés.

L'invention vise également à prévoir un tel distributeur portable particulièrement simple et peut onéreux tout en restant commode d'emploi et agréable à la vue.

Pour atteindre ces buts ainsi que d'autres, l'invention prévoit un distributeur portable pour pièces de monnaie, comprenant :
- un boîtier ayant une pluralité d'alvéoles ouvertes sur la face supérieure du boîtier et conformées chacune pour recevoir une pile de pièces de monnaie, chaque alvéole ayant un piston sollicité par un ressort pour pousser axialement les pièces vers l'extérieur perpendiculairement à la face supérieure du boîtier, des guides latéraux limitant le déplacement axial de la pièce supérieure de pile tout en autorisant son glissement transversal pour son prélèvement,
- le boîtier présente, en regardant sa face supérieure, un contour en spirale ayant un rayon régulièrement croissant et se refermant par un décrochement,
- les alvéoles comprennent des alvéoles périphériques et une alvéole centrale, les alvéoles périphériques étant régulièrement réparties en périphérie du distributeur et rangées en fonction de leurs diamètres croissants depuis la zone de rayon minimal occupée par la première alvéole jusqu'à la zone de rayon maximal occupée par la septième alvéole, l'alvéole centrale ayant un diamètre encore supérieur.

De la sorte, les pièces peuvent être disposées dans l'ordre croissant de leurs valeurs, ce qui facilite considérablement leur reconnaissance, tout en minimisant la taille du distributeur.

De préférence, les alvéoles successives périphériques sont sensiblement adjacentes les unes aux autres et adjacentes à la paroi latérale périphérique du boîtier. Cela réduit encore la taille du distributeur.

Pour s'adapter aux répartitions habituelles des pièces de monnaie, les alvéoles périphériques peuvent avantageusement être au nombre de sept.

Selon une réalisation, les alvéoles ont chacune un diamètre approprié pour recevoir et guider une pile de pièces de monnaie d'Euro. Par exemple, le distributeur comprend une première alvéole pour les pièces d'un centime d'Euro, une seconde alvéole pour les pièces de deux centimes d'Euro, une troisième alvéole pour les pièces de cinq centimes d'Euro, une quatrième alvéole pour les pièces de dix centimes d'Euro, une cinquième alvéole pour les pièces de vingt centimes d'Euro, une sixième alvéole pour les pièces de cinquante centimes d'Euro, une septième alvéole pour les pièces de un Euro, et l'alvéole centrale pour les pièces de deux Euros.

Chaque alvéole a une profondeur choisie de façon à recevoir un nombre de pièces approprié, par exemple au moins cinq pièces empilées.

En pratique, le boîtier peut être formé de l'assemblage d'une base, d'un couvercle, de pistons et de ressorts, la base formant une surface inférieure d'appui et comprenant les parois latérales des alvéoles, le couvercle formant la paroi latérale périphérique et la face supérieure du boîtier et comportant des lumières supérieures formant les orifices de sortie des alvéoles avec les guides, les pistons étant adaptés en coulissement dans les parois latérales respectives des alvéoles, les ressorts étant des ressorts de compression engagés entre le piston respectif et le fond de l'alvéole.

Les ressorts peuvent avantageusement être des ressorts hélicoïdaux asymétriques, assurant une force de poussée bien répartie pour pousser efficacement la pile de pièces quelque soit le nombre de pièces contenues dans la pile.

Le couvercle peut avantageusement être simplement encliqueté sur la base, de sorte que l'assemblage ne nécessite aucun outil particulier.

Selon un mode de réalisation perfectionné, la surface inférieure d'appui est solidaire d'une structure souple réceptrice de billets de banque.

D'autres objets, caractéristiques et avantages de la présente invention ressortiront de la description suivante de modes de réalisation particuliers, faite en relation avec les figures jointes, parmi lesquelles:
- la figure 1 est une vue en perspective de trois-quarts dessus d'un distributeur portable de pièces de monnaie selon un mode de réalisation de la présente invention ;
- la figure 2 est une vue de face du distributeur de pièces de la figure 1 ;
- la figure 3 est une vue de dessus, illustrant la face supérieure du distributeur de pièces de monnaie de la figure 1 ;
- la figure 4 illustre la vue de dessous du distributeur de pièces de monnaie de la figure 1 ;
- la figure 5 est une vue partielle en coupe illustrant un détail de réalisation du distributeur de pièces de monnaie de la figure 1 ;
- la figure 6 est une coupe du distributeur de pièces de monnaie de la figure 3 selon la ligne A-A ; et
- la figure 7 est une vue schématique d'un ressort asymétrique.

Dans le mode de réalisation illustré sur les figures le distributeur portable pour pièces de monnaie selon l'invention comprend un boîtier 1 limité par une paroi supérieure 2, par une paroi latérale périphérique 3 et par un fond 4. Le boîtier présente, en regardant sa face supérieure ou paroi supérieure 2, un contour 5 en spirale ayant un rayon régulièrement croissant et se refermant par un décrochement 6, comme on le voit mieux sur les figures 3 et 4.

Le boîtier 1 comprend une pluralité d'alvéoles ouvertes sur la face supérieure 2 du boîtier. On distingue ainsi dans le mode de réalisation des figures, une première alvéole 7, une seconde alvéole 8, une troisième alvéole 9, une quatrième alvéole 10, une cinquième alvéole 11, une sixième alvéole 12, une septième alvéole 13, et une huitième alvéole 14. Les sept premières alvéoles 7 à 13 sont des alvéoles périphériques, régulièrement réparties en périphérie du distributeur et rangées en fonction de leurs diamètres croissants depuis la zone de rayon minimal occupée par la première alvéole 7 jusqu'à la zone de rayon maximal occupée par la septième alvéole 13, la huitième alvéole 14 étant une alvéole centrale et ayant un diamètre encore supérieur à celui de la septième alvéole 13.

Comme on le voit sur les figures 1 et 3, les alvéoles successives 7 à 13 périphériques sont sensiblement adjacentes les unes aux autres et sont adjacentes à la périphérie du boîtier.

Les alvéoles 7 à 14 ont chacune une diamètre approprié pour recevoir et guider une pile de pièces de monnaie d'Euro. Ainsi, la première alvéole 7 est adaptée pour recevoir les pièces de un centime d'Euro, la seconde alvéole 8 est adaptée pour recevoir les pièces deux centimes d'Euro, la troisième alvéole 9 est adaptée pour recevoir les pièces de cinq centimes d'Euro, la quatrième alvéole 10 est adaptée pour recevoir les pièces de dix centimes d'Euro, la cinquième alvéole 11 est adaptée pour recevoir les pièces de vingt centimes d'Euro, la sixième alvéole 12 est adaptée pour recevoir les pièces de cinquante centimes d'Euro, la septième alvéole 13 est adaptée pour recevoir les pièces de un Euro, et la huitième alvéole 14 est adaptée pour recevoir les pièces de deux Euros.

Chaque alvéole 7 à 14 a une profondeur choisie de façon à recevoir au moins cinq pièces empilées.

Par la forme en spirale du contour 5, on voit que les alvéoles 7 à 13 peuvent être positionnées dans l'ordre en fonction de leurs diamètres croissants. Il en résulte que les pièces de monnaie sont également rangées dans l'ordre croissant de leurs valeurs, ce qui facilite considérablement leur reconnaissance et leur distribution par un utilisateur peu averti ou à vue déficiente. Également, cela facilite la rapidité de choix des pièces.

Chaque alvéole 7 à 14 comprend un piston 7a-14a (figure 1) respectif sollicité par un ressort pour pousser axialement les pièces vers l'extérieur perpendiculairement à la face supérieure 2 du boîtier 1. Des guides latéraux limitent le déplacement axial de la pièce supérieure de pile tout en autorisant son glissement transversal. Ainsi, si l'on considère par exemple l'alvéole 7 sur les figures 1 et 2, l'orifice supérieur de l'alvéole 7 comprend des guides latéraux 7b et 7c constitués par les extrémités d'une nervure annulaire supérieure, qui vient en recouvrement partiel de l'orifice supérieur de l'alvéole 7 et interdit le soulèvement de la pièce au-delà des guides 7b et 7c, tout en autorisant toutefois le glissement de la pièce radialement vers l'extérieur comme le représente la flèche 7d. Pour prélever une pièce, l'utilisateur la fait ainsi glisser radialement jusqu'à échapper aux guides latéraux 7b et 7c.

L'alvéole centrale 14 comporte une extrémité supérieure surélevée au dessus des extrémités supérieures des alvéoles périphériques 7-13, de façon à permettre le glissement latéral 14d de la pièce vers l'extérieur.

Dans les réalisations illustrées sur les figures 5 et 6, le boîtier 1 est formé de l'assemblage d'une base la, d'un couvercle 1b, de pistons tels que les pistons 9a, 13a et 14a correspondant aux alvéoles respectives 9, 13 et 14, et de ressorts respectifs tels que les ressorts 9e, 13e et 14e.

La base la forme une surface inférieure d'appui constituée par le fond 4, et comprend les parois latérales cylindriques des alvéoles telles que les parois 15 et 16.

Le couvercle 1b forme la face supérieure 2 et la paroi latérale périphérique 3 du boîtier 1, et comporte des lumières supérieures formant les orifices de sortie des alvéoles telles que les alvéoles 9, 13 et 14 ainsi que les guides latéraux tels que les guides respectifs 9c, 13c et 14c. Les pistons 9a, 13a et 14a sont adaptés en coulissement dans les parois latérales respectives 15 ou 16 des alvéoles 9, 13 et 14. Les ressorts tels que les ressorts 9e, 13e et 14e sont des ressorts de compression engagés entre le piston respectif 9a, 13a ou 14a et le fond 4 de l'alvéole.

Sur la figure 6, les ressorts sont des ressorts hélicoïdaux, dont les spires présentent un diamètre constant.

De préférence, comme illustré sur la figure 7, on peut utiliser dans chaque alvéole telle que l'alvéole 7 un ressort hélicoïdal 7e asymétrique, qui présente l'avantage d'assurer une poussée relativement constante de la pile de pièces correspondante quelque soit le nombre des pièces présentes dans la pile. Le ressort asymétrique 7e comprend un tronçon supérieur 71e de plus grand diamètre qui s'engage sur le piston 7a, et un tronçon inférieur 72e de plus petit diamètre qui s'engage sur le fond 4.

Comme on le voit sur la figure 6, l'extrémité supérieure des ressorts, telle que l'extrémité 14h du ressort 14e, s'encastre dans un logement inférieur 14i du piston 14a, tandis que l'extrémité inférieure des ressorts telle que l'extrémité 14j du ressort 14e s'engage autour d'une excroissance de centrage 14k. Les ressorts sont ainsi maintenus en position centrée.

Le couvercle 1b est encliqueté sur la base la. Par exemple, le couvercle 1b comprend des lumières périphériques telles que les lumières périphériques 9f et 13f (figure 6), dans lesquelles vient s'engager une patte élastique en crochet 9g ou 13g de la base 1a, pour assurer l'encliquetage.

De préférence, comme illustré sur les figures, on prévoit une lumière périphérique par alvéole périphérique, et l'on distingue ainsi sur la figure 3 les lumières périphériques 7f, 8f, 9f, 10f, 11f, 12f et 13f auxquelles correspondent des pattes d'encliquetage respectives de la base la.

Les lumières périphériques 7f-13f permettent de distinguer le nombre de pièces présentes dans chaque alvéole 7-13.

Dans le mode de réalisation de la figure 5, on complète l'encliquetage du couvercle 1b sur la base 1a en prévoyant un crochet 21a de la base 1a qui s'engage dans un logement 21b du couvercle 1b.

Selon un mode de réalisation avantageux, la surface inférieure d'appui constituée par le fond 4 peut être solidaire d'une structure souple réceptrice de billets de banque. Par exemple, la structure souple peut être formée de deux ou trois volets repliés les uns sur les autres, entre lesquels on peut engager des billets de banque.

Les volets peuvent être retenus en position de fermeture par une surface adhésive repositionnable ou, de préférence, par des surfaces à crochets multiples et boucles multiples du type connu sous la marque VELCRO.

Lors de l'utilisation, chaque alvéole reçoit une catégorie de pièces empilées, que l'on engage une par une dans l'alvéole. La dernière pièce engagée est apparente par l'orifice supérieur de sortie de l'alvéole, et se trouve bloquée sous les guides correspondants. L'utilisateur peut extraire cette pièce supérieure en la faisant glisser radialement vers l'extérieur, et la pièce suivante prend la place sous les guides.

La présente invention n'est pas limitée aux modes de réalisation qui ont été explicitement décrits, mais elle en inclut les diverses variantes et généralisations contenues dans le domaine des revendications ci-après.

## Revendications

1. Distributeur portable pour pièces de monnaie, **caractérisé en ce que** :
- il comprend un boîtier (1) ayant une pluralité d'alvéoles (7-14) ouvertes sur la face supérieure du boîtier et conformées chacune pour recevoir une pile de pièces de monnaie, chaque alvéole (7-14) ayant un piston (7a-14a) sollicité par un ressort (9e, 13e, 14e) pour pousser axialement les pièces vers l'extérieur perpendiculairement à la face supérieure (2) du boîtier (1), des guides latéraux (7b, 7c, 9c, 13c, 14c) limitant le déplacement axial de la pièce supérieure de pile tout en autorisant son glissement transversal,
- le boîtier (1) présente, en regardant sa face supérieure (2), un contour (5) en spirale ayant un rayon régulièrement croissant et se refermant par un décrochement (6),
- les alvéoles (7-14) comprennent des alvéoles périphériques (7-13) et une alvéole centrale (14), les alvéoles périphériques (7-13) étant régulièrement réparties en périphérie du distributeur et rangées en fonction de leurs diamètres croissants depuis la zone de rayon minimal occupée par la première alvéole (7) jusqu'à la zone de rayon maximal occupée par la septième alvéole (13), l'alvéole centrale (14) ayant un diamètre encore supérieur.

2. Distributeur selon la revendication 1, **caractérisé en ce que** les alvéoles successives périphériques (7-13) sont sensiblement adjacentes les unes aux autres et à la paroi latérale périphérique (3) du boîtier (1).

3. Distributeur selon l'une des revendications 1 ou 2, **caractérisé en ce que** les alvéoles périphériques (7-13) sont au nombre de sept.

4. Distributeur selon l'une quelconque des revendications 1 à 3, **caractérisé en ce que** les alvéoles (7-14) ont chacune un diamètre approprié pour recevoir et guider une pile de pièces de monnaie d'Euro.

5. Distributeur selon la revendication 4, **caractérisé en ce qu'**il comprend :
- une première alvéole (7) pour les pièces d'un centime d'Euro,
- une seconde alvéole (8) pour les pièces de deux centimes d'Euro,
- une troisième alvéole (9) pour les pièces de cinq centimes d'Euro,
- une quatrième alvéole (10) pour les pièces de dix centimes d'Euro,
- une cinquième alvéole (11) pour les pièces de vingt centimes d'Euro,
- une sixième alvéole (12) pour les pièces de cinquante centimes d'Euro,
- une septième alvéole (13) pour les pièces de un Euro,
- et l'alvéole centrale (14) pour les pièces de deux Euros.

6. Distributeur selon l'une quelconque des revendications 1 à 5, **caractérisé en ce que** chaque alvéole (7-14) a une profondeur choisie de façon à recevoir au moins cinq pièces empilées.

7. Distributeur selon l'une quelconque des revendications 1 à 6, **caractérisé en ce que** le boîtier (1) est formé de l'assemblage d'une base (la) et d'un couvercle (1b), de pistons (7a-14a) et de ressorts (9e, 13e, 14e), la base (la) formant une surface inférieure d'appui (4) et comprenant les parois latérales (15, 16) des alvéoles, le couvercle (1b) formant la face supérieure (2) et la paroi latérale périphérique (3) du boîtier (1) et comportant des lumières supérieures formant les orifices de sortie des alvéoles avec les guides (9c, 13c, 14c), les pistons (7a-14a) étant adaptés en coulissement dans les parois latérales respectives (15, 16) des alvéoles (7-14), les ressorts (9e, 13e, 14e) étant des ressorts de compression engagés entre le piston respectif (7a-14a) et le fond (4) de l'alvéole.

8. Distributeur selon la revendication 7, **caractérisé en ce que** les ressorts sont des ressorts hélicoïdaux asymétriques.

9. Distributeur selon l'une des revendications 6, 7 ou 8, **caractérisé en ce que** le couvercle (1b) est encliqueté sur la base (la) .

10. Distributeur selon l'une quelconque des revendications 1 à 9, **caractérisé en ce que** la surface inférieure d'appui (4) est solidaire d'une structure souple réceptrice de billets de banque.
